# EUROPÄISCHE PATENTSCHRIFT

(11) **EP 1 613 803 B1**
(45) Veröffentlichungstag und Bekanntmachung des Hinweises auf die Patenterteilung: **13.07.2016**
(21) Anmeldenummer: 04721794.8
(22) Anmeldetag: 19.03.2004
(51) Int. Cl.: D05B 57/14, D05B 59/04

(54) **NÄH- ODER STICKMASCHINE**
SEWING OR EMBROIDERY MACHINE
MACHINE A COUDRE OU A BRODER

(30) Priorität: 11.04.2003 CH 667032003
(43) Veröffentlichungstag der Anmeldung: 11.01.2006
(73) Patentinhaber: BERNINA International AG, 8266 Steckborn (CH)
(72) Erfinder: FLÜCKIGER, Hans, CH-8618 Oetwil am See (CH); JANOUSCHEK, Heinz, CH-8266 Steckborn (CH)
(74) Vertreter: Gachnang, Hans Rudolf
(86) Internationale Anmeldenummer: PCT/CH2004/000168
(87) Internationale Veröffentlichungsnummer: WO 2004/090216

(56) Entgegenhaltungen:
- GB-A- 378 271
- JP-A- S49 127 756
- US-A- 862 033
- US-A- 4 223 617

## Beschreibung

Gegenstand der Erfindung ist eine Näh- oder Stickmaschine gemäss Oberbegriff des Patentanspruchs 1.

Der sehr geringe Vorrat an Unterfaden im Verhältnis zu dem ausserhalb der Nähmaschine in beliebiger Menge verfügbaren Oberfaden zwingt die Bedienungsperson einer Näh- oder Stickmaschine in kurzen zeitlichen Abständen, die Unterfadenspule aus dem Greifer im Unterarm, Flachbett oder Sockel der Nähmaschine zu entnehmen und durch eine volle zu ersetzen. Bei einer Nähmaschine mit um eine vertikale Achse rotierendem oder oszillierendem Greifer muss zum Auswechseln der Unterfadenspule das Nähgut von der Stichplatte abgehoben und die Spule ohne oder mit geringem Sichtkontakt aus dem Greifer herausgelöst und später die neue Spule wieder in diesen eingesetzt werden. Auch bei Greifern, die um eine horizontale Achse rotieren oder oszillieren, setzt das speditive Auswechseln der Spule eine gewisse Fertigkeit voraus, obwohl das Nähgut für den Zugriff zum Greifer weniger störend wirkt als beim erstgenannten Beispiel. Dafür ist jedoch die Sicht auf den Greifer während des Spulenwechselprozesses erschwert. Die engen Raumverhältnisse und der meist sehr kleine Öffnungsquerschnitt im Unterarm, durch welchen mit zwei Fingern die Spulenkapsel mit der darin liegenden Spule aus dem Greifergehäuse herausgehoben werden kann, erschwert zudem den Einsatz von Unterfadenspulen mit einer grösseren Fadenmenge.

Dieser Nachteil ist allen Nähmaschinen eigen, sowohl den Haushaltnähmaschinen als auch den Industrienähmaschinen, bei denen aus wirtschaftlichen Gründen ohnehin ein schneller Spulenwechsel notwendig ist.

Für Industrie- oder Gewerbenähmaschinen sind deshalb bereits automatische Spulen- oder Greiferwechsler-Systeme bekannt geworden.

Aus der US 4,223,617 ist eine Nähmaschine bekannt, deren Greifer um die Hauptantriebswelle schwenkbar ist, wodurch der unter der Stichplatte liegende Greifer von der Seite her zugänglich gemacht werden kann, um die Spule zu wechseln. Da sich die Drehachse des Greifers und diejenige der Hauptwelle nicht schneiden, sondern beabstandet zueinander kreuzen, führt der Greifer eine Schwenkbewegung auf einem wesentlich grösseren Radius aus als dies bei sich schneidenden Achsen der Fall ist. In einer Nähmaschine mit Freiarm ist in diesem sehr wenig Raum vorhanden, weshalb diese Anordnung dort nicht einsetzbar ist.

Aus der GB 378,271 ist weiter eine Nähmaschine bekannt, bei der der Greifer um eine bessere Zugänglichkeit zu erlangen, von der Antriebswelle axial abkuppelbar und danach über ein Vielgelenk um 45° schwenkbar ist. Bei dieser bekannten Vorrichtung wird die Antriebsverbindung zwischen Antriebswelle und Greifer unterbrochen und zudem kann über das komplizierte Hebelsystem, an welchem der Greifer befestigt ist, keine hohe Genauigkeit bzw. Reproduzierbarkeit der Lage des Greifers zur Nadel erlangt werden.

Aus der EP-A1 829565 ist weiter ein automatischer Spulenwechsler für eine Flachbettnähmaschine bekannt, bei der mit einem auf einer Kurvenbahn verfahrbaren Handling-Gerät eine leere Spule zusammen mit der Spulenkapsel aus dem Greifer herausgelöst, einem mehrere Spulenkapseln mit Spulen tragenden Revolver zugeführt und von diesem danach eine Spulenkapsel mit gefüllter Spule übernommen und zum Greifer gebracht wird, auch diese Vorrichtung kann ausschliesslich in gewerblichen Maschinen eingesetzt werden.

Aus der JP S49 127756 A ist weiterhin eine Nähmaschine bekannt, die eine drehbar in einem Schwenklagerelement aufgenommene Hauptwelle mit einem über ein Kegelradgetriebe an das Ende der Hauptwelle gekoppelten Greifer aufweist. Das Schwenklagerelement wird um eine im Nähmaschinenhals verlaufende vertikale Achse ausgelenkt.

Aufgabe der vorliegenden Erfindung ist die Schaffung einer Näh- oder Stickmaschine, welche das einfache Auswechseln der leeren Unterfaden-Spule durch eine volle Spule oder einer Spule mit andersfarbigem Faden ohne Einsatz eines aufwendigen Handling-Gerätes ermöglicht. Eine weitere Aufgabe der Erfindung besteht darin, dass die das einfache Auswechseln der Unterfadenspule ermöglichende Vorrichtung innerhalb eines Freiarms einer Haushaltnähmaschine angeordnet werden kann.

Gelöst wird diese Aufgabe durch eine Näh- oder Stickmaschine gemäss den Merkmalen des Patentanspruchs 1.

Die Anordnung des Greifers mit der Greiferwelle auf einer Schwenkvorrichtung ermöglicht es, diesen für den Spulenwechsel aus seiner schlecht zugänglichen Arbeitsstellung in eine von aussen optimal zugängliche Spulen-Wechselstellung zu verschwenken. Der Greifer selbst bleibt in einer bevorzugten Ausführungsform der Erfindung auch während der Schwenkbewegung stets in kämmendem, d.h. formschlüssigen Kontakt mit dessen Antrieb, so dass nach dem Spulenwechsel der Greifer wieder exakt dieselbe Drehwirikellage einnimmt wie vor dem Spulenwechsel.
Ein weiterer Vorteil der Erfindung besteht darin, dass nach der Herstellung der Nähmaschine die Justierung des Greifers bezüglich der Nadel mit geringstem Aufwand möglich ist. Auch ist eine Nachjustierung, beispielsweise nach einer Maschinenrevision, mühelos durchführbar. Der technische Aufwand für die Realisierung der Schwenkbewegung des Greifers ist äusserst klein und beschränkt sich im wesentlichen auf einen Schwenkarm, der um eine feste oder rotierende Achse im Maschinengehäuse im wesentlichen spielfrei schwenkbar ist und den Greifer trägt.
Durch den Einsatz einer schwenkbaren Greiferlagerung kann auch für Haushaltnähmaschinen, analog zu den Industrienähmaschinen, der Greifer in Nährichtung hinter der Nadel angeordnet werden. Diese Anordnung ermöglicht eine wesentlich bessere Stichqualität und Stichsicherheit. Zusätzlich lässt sich bei dieser Anordnung ein wesentlich grösserer Greifer, d.h. ein Greifer, in den eine wesentlich grössere Unterfadenspule mit z.B. zu doppelter Fadenmenge eingesetzt werden kann, verwenden.

Der erfindungsgemässe schwenkbare Greifer ermöglicht weiter das Nähen langer Stiche, z.B. zum Heften. Durch geringfügiges Wegschwenken des Greifers kann beim Einstich der Nadel der Oberfaden nicht erfasst werden und wird folglich von der Nadel wieder aus dem Nähgut herausgezogen und auf diese Weise ein Stich "übersprungen". Die geringfügige Auslenkung des Greifers, die für diese Massnahme notwendig ist, erlaubt es, auf einfachere Weise als bisher überlange Stiche zu erzeugen, ohne dass dazu beispielsweise die Nadelstange vom Antrieb aus- und wieder eingeklinkt werden muss.

Anhand illustrierter Ausführungsbeispiele wird die Erfindung näher erläutert. Es zeigen
- Figur 1: eine Ansicht einer Haushalt-Nähmaschine mit einem Freiarm von der Bedienerseite mit teilweise aufgeschnittener Klappe am Unterarm,
- Figur 2: einen Vertikalschnitt durch den Unterarm in der Nähebene Schnitt E-E mit einem umlaufenden Greifer mit horizontaler Drehachse in Arbeitsstellung, Transporteur weggelassen,
- Figur 3: einen Querschnitt durch den Unterarm mit dem Greifer in Figur 2 in Spulenwechselstellung Y,
- Figur 4: einen Querschnitt durch den Unterarm mit einem hinter der Nadel (in der Figur links der Nadel) liegenden Greifer mit horizontaler Drehachse,
- Figur 5: einen Querschnitt durch den Unterarm mit dem Greifer in Figur 4 in Spulenwechselstellung Y,
- Figur 6: einen Vertikalschnitt durch den Unterarm in der Nähebene mit einem umlaufenden Greifer mit horizontaler Drehachse in Arbeitsstellung in einer weiteren Ausgestaltung der Erfindung,
- Figur 7: einen Querschnitt durch den Unterarm mit dem Greifer in Figur 6 in Spulenwechselstellung Y,
- Figur 8: einen Querschnitt durch den Unterarm mit einem hinter der Nadel liegenden Greifer mit horizontaler Drehachse in einer weiteren Ausgestaltung der Erfindung,
- Figur 9: einen Querschnitt durch den Unterarm mit dem Greifer in Figur 8 in Spulenwechselstellung Y,
- Figur 10: einen Vertikalschnitt durch den Unterarm in der Nähebene mit einem in Arbeitsstellung um eine vertikale Achse umlaufenden Greifer,
- Figur 11: einen Querschnitt durch den Unterarm mit dem Greifer in Figur 10 in Spulenwechselstellung Y, jedoch ist das Antriebskegelrad hinter dem Greiferträger angeordnet,
- Figur 12: eine weitere Ausgestaltung der Greiferlagerung gemäss Figur 10 in Arbeitsstellung,
- Figur 13: einen Querschnitt durch den Unterarm mit dem Greifer in Figur 12 in Spulenwechselstellung Y,
- Figur 14: eine weitere Ausgestaltung der Erfindung mit um eine vertikale Achse umlaufendem Greifer mit Riemenantrieb,
- Figur 15: einen Querschnitt durch den Unterarm mit dem Greifer in Figur 14 in Spulenwechselstellung Y,
- Figur 16: eine Aufsicht auf einen umlaufenden Greifer mit vertikaler Drehachse und Riemenantrieb,
- Figur 17: einen Horizontal-Querschnitt durch den Unterarm mit dem Greifer in Figur 16 in Spulenwechselstellung Y.

Zur besseren Veranschaulichung der Erfindung wird in Figur 1 in vereinfachter Darstellung eine Haushaltnähmaschine 1 dargestellt. Diese umfasst eine Grundplatte 3, einen mit Abstand darüber angeordneten Unterarm bzw. Freiarm 5, einen Maschinenoberteil 7, der über eine vertikale Säule 11, welche Antriebselemente, wie den Motor M und eine Maschinensteuerung C enthält, mit der Grundplatte 3 verbunden ist. Weiter ist eine Nadelstange 9, eine teilweise aufgeschnittene Klappe 13, welche Zugang zu einem umlaufenden Greifer 15 von der Bedienerseite bietet, am Unterarm 5 dargestellt.
In der vergrösserten Darstellung eines vertikalen Schnittes entlang Linie E-E in Figur 1 ist in der Figur 2 wiederum der Greifer 15 mit einer Spulenkapsel 17, wie sie in einer Nähmaschine 1 gemäss Figur 1 eingesetzt ist, dargestellt. In Nährichtung P gesehen liegt vor der Nähfussstange 18 eine Nadel 19. Die Klappe 13 ist geöffnet, so dass von der Bedienungsseite her, d.h. von rechts, der um eine horizontale Achse A drehbar gelagerte Greifer 15 und die darin eingesetzte Spulenkapsel 17 sichtbar und zugänglich sind. Die Unterfadenspule liegt in der Spulenkapsel 17 und ist in den Figuren nicht sichtbar. Mit Bezugszeichen 21 ist ein Abtriebskegelrad dargestellt, welches auf dem Ende der Hauptwelle 23 der Nähmaschine 1 im Unterarm 5 aufgesetzt ist. Die Hauptwelle 23 wird durch den Antriebsmotor M, der in Figur 1 schematisch durch einem Kreis dargestellt ist, angetrieben. Die Hauptwelle 23 ist im Unterarm 5 drehbar gelagert. Alternativ ist auch eine andere Antriebsart für den Greifer 15 möglich. Es kann beispielsweise ein Servomotor, der am Rücken des Greifers 15 angeflanscht ist, sein (keine Abbildung).
Auf einem Greiferträger 25 ist die Greiferwelle 27 um die Achse A drehbar gelagert. Am Ende der Greiferwelle 27 sitzt ein Antriebskegelrad 29, welches mit den Zähnen des Abtriebskegelrades 21 kämmt, d.h. in Eingriff steht. Der Greiferträger 25 ist um eine zur Achse A der Greiferwelle 27 vorzugsweise rechtwinklig verlaufende Schwenkachse B in Richtung der Pfeile S schwenkbar. Die Schwenkachse B fällt in den Beispielen gemäss den Figuren 2 bis 13 mit der Drehachse C der Hauptwelle 23 zusammen. Die Aufhängung und Schwenklagerung des Greiferträgers 25, welcher die Gestalt eines "U" aufweisen kann, ist der besseren Übersichtlichkeit halber nicht im Detail dargestellt.

Im ersten Beispiel gemäss den Figuren 2/3 sticht die Nadel 19 in Nährichtung P gesehen auf der Seite der Greiferfront mit der Spulenentnahmeöffnung in das Nähgut (letzteres nicht dargestellt) ein. Diese bei Haushaltnähmaschinen übliche Anordnung ist deshalb so gewählt, um die Spulenkapsel 17 von der Bedienerseite her aus dem Unterarm 5 entnehmen zu können, ohne dass das Nähgut entfernt werden muss.

Figur 3 zeigt den Greifer 15 nach einer Schwenkung um die Achse B im Gegenuhrzeigersinn um etwa 20°. Die Spulenkapsel 17 mit der darin liegenden Spule 26 ist dabei bereits in Richtung des Pfeils Q aus dem Greifer 15 entnommen worden. Bei der Drehung des Greifers 15 samt dem Antriebskegelrad 29 bleibt letzteres in kämmendem Eingriff mit dem Abtriebskegelrad 21 auf der Hauptwelle 23. Damit ist sichergestellt, dass die Drehlage jederzeit nach dem Zurückschwenken des Greifers 15 in die Arbeitsstellung X (Figur 2) die vor der Schwenkbewegung eingenommene Stellung des Greifers 15 bezüglich der Nadel 19 wieder einnimmt. Die Schwenkbewegung des Greifers 15 samt seinen Antriebsorganen in die Spulenwechselstellung Y kann durch eine Umkehr der Drehrichtung der Hauptwelle 23, z.B. durch Drehen am Handrad 31 oder gesteuert über die elektronische Steuerung C durch den Antriebsmotor M erfolgen. Um diese Schwenkbewegung auszulösen, sind keine weiteren technischen Vorrichtungen notwendig. In der Arbeitsstellung X liegt der Greifer 15 bzw. der Greiferträger 25 an einem Anschlag 33 an. Er wird durch das auf das Antriebskegelrad 29 wirkende Moment an den Anschlag 33 angedrückt. Sobald die Greiferwelle 23 nach dem Spulenwechsel wieder in der Arbeitsrichtung gedreht wird, schwenkt der Greiferträger 25 mit dem Greifer 15 in die Arbeitsstellung X zurück. Eine geeignete Verriegelungsvorrichtung (nicht dargestellt) kann die Lage des Greifers 15 in der Arbeitsstellung X sicherstellen.

Im zweiten Ausführungsbeispiel gemäss den Figuren 4 und 5 liegt der Greifer 15, in Nährichtung P gesehen, hinter der Nadel 19. Diese Anordnung ermöglicht es, wie auch aus der Zeichnung gut ersichtlich, einerseits ein nähtechnisch besseres Stichbild zu erlangen und andererseits steht im Bereich hinter der Nadel 19 genügend Raum zur Verfügung, um einen grösseren Greifer 15, z.B. einen Industrienähmaschinen-Greifer, unterbringen zu können. Damit lässt sich eine grössere Unterfadenspule verwenden, deren Fadeninhalt beispielsweise fünfzig oder hundert Prozent über den Inhalt einer Spule liegt, wie sie in einer Anordnung gemäss dem ersten Ausführungsbeispiel (Figuren 2/3) möglich ist. Diese Greiferanordnung zwingt bisher die Näherin, die Spule auf der Rückseite der Nähmaschine zu entnehmen und auch ohne Sichtkontakt dort eine neue volle wieder einzusetzen.

Im dritten Ausführungsbeispiel gemäss den Figuren 6 und 7 ist der Greifer 15 wie in Figur 2/3 angeordnet, doch gelangt in dieser Ausführung das Antriebskegelrad 29 an der Bedienerseite des Abtriebskegelrads 21 in Engriff. Die Zugänglichkeit ist in diesem Ausführungsbeispiel wie bereits im ersten durch die Schwenkbarkeit nur minimal verbessert.

Eine wesentliche Verbesserung der Zugänglichkeit des Greifers 15 und damit der Spulenkapsel 17 ergibt sich im vierten Ausführungsbeispiel gemäss den Figuren 8 und 9.

Dort ist der Greifer 15 wiederum hinter der Nadel 19 angeordnet und das Antriebskegelrad 29 der Greiferwelle 27 liegt direkt an der Rückseite des Greifers 15. Bei der Schwenkung des Greiferträgers 25 um die Schwenkachse B, die in allen bisherigen Fällen mit der Drehachse C der Hauptwelle 23 der Nähmaschine 1 zusammenfällt, wird der Greifer 15 und die darin liegende Spulenkapsel 17 aus dem Querschnitt des Unterarm 5 herausgeschwenkt und liegt optimal zugänglich im Bedienungsbereich der Nähmaschine 1.

Das fünfte Ausführungsbeispiel gemäss Fig. 10/11 zeigt einen Greifer 15, der um eine vertikal liegende Greiferdrehachse A oszilliert oder umläuft. Bei herkömmlichen Nähmaschinen 1 ist oberhalb des Greifers 15 ein Deckel in der Stichplatte eingesetzt, welcher Deckel eine Öffnung freigibt, um die Spule aus dem Greifer 15 herausheben zu können. Erfindungsgemäss ist dieser Deckel in der Stichplatte nicht mehr notwendig, weil der Greifer 15 um die Drehachse B des Greiferträgers 25 im Gegenuhrzeigersinn um ca. 280° bzw. um ca. 80° im Uhrzeigersinn schwenkbar und dann wie bei den ersten Ausführungsbeispielen von vorne gut zugänglich ist.

Gerade bei diesem Greifertyp ist dadurch eine wesentliche Spulenvergrösserung möglich, da bei der Spulenentnahme keine Behinderung mehr durch Transporteur, Stichplatte oder Nähfuss gegeben ist.

Eine noch bessere Zugänglichkeit des um eine vertikale Welle A umlaufenden Greifers 15 ist im sechsten Ausführungsbeispiel Gemäss Fig. 12/13 ersichtlich. Durch die Verlagerung des Antriebskegelrads 29 auf der Greiferwelle 27 direkt an den Rücken des Greifers 15 wird der Greifer 15 nach der Schwenkung um ca. 280° bzw. um ca. 80° teilweise aus dem Unterarm 5 hinausgeschwenkt. Die Spulenkapsel 17 kann so, ohne ins Innere des Unterarm 5 hineingreifen zu müssen, erfasst werden. Alternativ könnte auch ein Greifer 15 eingesetzt werden, bei dem die Spule nicht in einer Spulenkapsel 17 liegt und die folglich direkt aus dem Greifer 15 heraushebbar ist.

In der siebten Ausgestaltung der Erfindung gemäss den Figuren 14 und 15 erfolgt der Antrieb des Greifers 15 bzw. des Antriebskegelrads 29 auf der Greiferwelle 27 nicht mehr direkt über ein Abtriebskegelrad 21 auf der Hauptwelle 23, sondern das Abtriebskegelrad 21 liegt parallel versetzt zur Hauptwelle 23 und wird durch einen Zahnriemen 35 angetrieben. Der Greiferträger 25 trägt hier nicht nur den Greifer 15 mit dem Antriebskegelrad 29, sondern er trägt zusätzlich das Abtriebskegelrad 21. Auf der Hauptwelle 23 sitzt ein Abtriebsritzel 37, das über den Zahnriemen 35 das Antriebsdrehmoment auf ein Antriebsritzel 39 überträgt. Der Zahnriemen 35 könnte auch durch ein Zwischenrad ersetzt werden. Das Antriebsritzel 39 ist drehfest mit dem Abtriebskegelrad 21 verbunden, welches - wie die Greiferwelle 27 und das Antriebskegelrad 29 - auf dem Greiferträger 25 gelagert ist. Die Schwenkachse B des Greiferträgers 25 liegt wiederum in der Drehachse C der Hauptwelle 23. Da die Drehachse C des Abtriebskegelrads 21 in einem Abstand a von der Drehachse B angeordnet ist, schwenkt der Greifer 15 nun auf einem wesentlich grösseren Kreisbogen aus und liegt nach einer Schwenkbewegung von ca. 260° bzw. um ca. 100° ausserhalb des Unterarms 5 und ist folglich optimal zugänglich.

Im achten nicht erfindungsgemässen Ausführungsbeispiel gemäss den Figuren 16 und 17, die einen Horizontalschnitt durch den Freiarm 5 zeigen, liegt uns wiederum ein Greifer 15 mit vertikaler Greiferdrehachse A vor. Die Schwenkachse B des Greiferträgers 25 fällt in diesem Beispiel nicht mit der Drehachse C der Hauptwelle 23 zusammen, sondern sie liegt parallel zur Achse A des Greifers 15. An der Hauptwelle 23 ist wiederum das Abtriebskegelrad 21 aufgesetzt und es steht im Eingriff mit dem Antriebskegelrad 29 für den Greifer 15. Dieses ist jedoch nicht auf der Greiferwelle 27 angeordnet, sondern auf dem Greiferträger 25 und zudem in einem Abstand b zu letzterer. Mit dem Antriebskegelrad 29 ist weiter ein koaxial angeordnetes erstes Zahnritzel 41 drehfest verbunden. Ein Zahnriemen 45 überträgt vom ersten Zahnritzel 41 das Antriebsmoment der Antriebswelle 23 auf ein zweites Zahnritzel 43, das drehfest auf der Greiferwelle 27 sitzt.
Der Abstand b zwischen der Schwenkachse B des Greiferträgers 25 zur Drehachse A des Greifers 15 bewirkt, dass beim Schwenken der hier um eine vertikal liegende Achse A drehende Greifer 15 vollständig aus dem Unterarm 5 herausbefördert wird und so die optimale Zugänglichkeit zur Spulenkapsel 17 bzw. zur Spule ermöglicht.

Wie beim ersten Ausführungsbeispiel kann auch bei den übrigen Ausführungsbeispielen das Ausschwenken des Greifers 15 durch eine Drehrichtungsumkehr der Hauptwelle 23 bewirkt werden. Das Zurückschwenken erfolgt durch erneute Drehrichtungsumkehr, d.h. in die normale Drehrichtung.
Selbstverständlich ist es auch denkbar, dass die Ausschwenkbewegung beispielsweise durch eine mechanische Verbindung zwischen der Klappe 13 am Unterarm 5 und dem Greiferträger 15 bewirkt wird. In den Figuren 14 und 15 ist eine mögliche Ausführungsform einer automatischen Ausschwenkung des Greifers 15 beim öffnen der Klappe 13 dargestellt. Ein die Klappe 13 mit dem Greiferträger 25 verbindender einarmiger Hebel 47 schwenkt beim öffnen der Klappe 13 den Greifer 15 simultan aus den Umterarm heraus und beim Schliessen der Klappe 13 wieder zurück.
Weiter ist es möglich, die Schwenkbewegung des Greiferträgers 25 durch einen Elektroantrieb auszuführen. In den Figuren 165 und 17 ist ein solcher Antrieb dargestellt. Ein Elektomotor 53, auf dessen Abtriebswelle ein Zahnritzel 51 sitzt, ist in kämmender Verbindung mit einem Zahnsegment 49, welches fest mit dem Greiferträger 25 verbunden ist. Durch eine Drehbewegung von ca. 80° kann vom Elektromotor 53 das Ausschwenken des Greifers 15 durchgeführt werden. Die Ansteuerung des Elektromotors 53 kann über die Maschinensteuerung C, bzw. eine dafür vorgesehene Taste 55 am Bedienungspanel oder durch einen mit der Klappe 13 verbundenen Schalter (nicht sichtbar) erfolgen.

In den Beispielen wurden Kegelradgetriebe beschrieben. Es könnten auch andere geeignete Getriebe eingesetzt werden. Im weiteren sind in den Figuren jeweils die Betriebsstellung X und die Wechselstellung Y dargestellt. Es ist allerdings auch möglich, die Spule 26 oder die Spulenkapsel 17 in einer Zwischenstellung zu entnehmen oder auszuwerfen und die volle Spule 26 in einer anderen Winkelstellung einzusetzen.
In allen Ausführungsbeispielen wird durch geeignete Sensoren sichergestellt, dass mit dem Beginn der Schwenkbewegung des Greiferträgers 25 der Antrieb der Nadel unterbrochen wird.

In einer weiteren, nicht dargestellten Ausführungsform der Erfindung erfolgt der Antrieb des Greifers, an dessen Rücken ein Zahnritzel befestigt ist, direkt von einem Zahnriemen, der mit dem Antrieb verbunden ist. Beim Schwenken wird nur der Greifer mit dem daran befestigten Antriebsritzel geschwenkt und das Abtriebsritzel auf dem Antrieb der Maschine behält seine Position inne. Die Relativbewegung zwischen dem Abtriebsritzel für den Antriebsriemen und dem Antriebsritzel wird durch eine Verschränkung des Zahnriemens aufgenommen (keine Abbildung).

## Patentansprüche

1. Näh-oder Stickmaschine mit einem auf einer Greiferdrehachse (A) oszillierenden oder rotierenden Greifer (15), der von einem Antrieb (M) der Nähmaschine (1) antreibbar und unter der Nadel (19) um eine Schwenkachse (B) aus der Arbeitsstellung (X) in mindestens eine von der Arbeitsstellung (X) beabstandet liegende, von aussen gut zugängliche Spulenwechselstellung (Y) schwenkbar ist, wobei sich die Drehachse (A) des Greifers (15) und die Drehachse eines antreibenden Zahnrades (21) sowohl in Arbeitsstellung (X) als auch in Spulenwechselstellung (Y) in einem Punkt schneiden, wobei das antreibende Zahnrad(21) auf einem Ende einer Hauptwelle (23) der Nähmaschine in einem Unterarm (5) aufgesetzt ist, **dadurch gekennzeichnet, dass** die Schwenkachse (B) mit der Drehachse (C) der Hauptwelle (23) zusammenfällt.

2. Näh-oder Stickmaschine nach Anspruch 1, **dadurch gekennzeichnet, dass** die Antriebsverbindung (29) der Greiferwelle (27) zwischen dem Greifer (15) und dem Antrieb (M) während der Schwenkbewegung des Greifers (15) von der Arbeitsstellung (X) in die mindestens eine Spulenwechselstellung (Y) aufrechterhalten bleibt.

3. Näh-oder Stickmaschine nach einem der Ansprüche 1 bis 2, **dadurch gekennzeichnet, dass** der Greifer (15) auf einem Greiferträger (25) drehbar gelagert und mit dem Greiferträger (25) auf der Schwenkachse (B) schwenkbar ist.

4. Näh-oder Stickmaschine nach Anspruch 3, **dadurch gekennzeichnet, dass** das Antriebskegelrad (29) auf der Greiferwelle (27) unmittelbar am Greiferrücken vor der Schwenkachse (B) oder hinter der Schwenkachse (B) und hinter dem Greiferträger (25) angeordnet ist.

5. Näh-oder Stickmaschine nach Anspruch 4, **dadurch gekennzeichnet, dass** zwischen der Arbeitsstellung (X) und der Spulenwechselstellung (Y) eine Spulenauswerfstellung ausgebildet ist.

6. Näh-oder Stickmaschine nach einem der Ansprüche 3 bis 5, **dadurch gekennzeichnet, dass** zum Schwenken des Greiferträgers (25) ein den Greiferträger (25) mit der Klappe (13) verbindender Hebel (47) oder ein in Antriebsverbindung mit dem Greiferträger (25) oder der Hauptwelle (23) stehender Elektromotor (53) angeordnet ist.

7. Näh-oder Stickmaschine nach einem der Ansprüche 3 bis 6, **dadurch gekennzeichnet, dass** zum Schwenken des Greiferträgers (25) die Drehrichtung des Antriebsmotors (M) der Nähmaschine (1) umkehrbar ist.

## Claims

1. A sewing or embroidery machine comprising a hook (15) which oscillates or rotates on a hook rotational axis (A), which can be driven by a drive (M) of the sewing machine (1) and which can be pivoted under the needle (19) about a pivot axis (B) from the working position (X) into at least one bobbin changing position (Y) which is located at a distance from the working position (X) and which is easily accessible from outside, wherein the rotational axis (A) of the hook (15) and the rotational axis of a driving gear (21) intersect at a point both in the working position (X) and in the bobbin changing position (Y), wherein the driving gear (21) is mounted on one end of a main shaft (23) of the sewing machine in a lower arm (5), **characterized in that** the pivot axis (B) coincides with the rotational axis (C) of the main shaft (23).

2. The sewing or embroidery machine according to Claim 1, **characterized in that** the drive connection (29) of the hook shaft (27) located between the hook (15) and the drive (M) is maintained during the pivoting movement of the hook (15) from the working position (X) into the at least one bobbin changing position (Y).

3. The sewing or embroidery machine according to any one of Claims 1 to 2, **characterized in that** the hook (15) is supported so that it can rotate on a hook carrier (25) and can pivot with the hook carrier (25) on the pivot axis (B).

4. The sewing or embroidery machine according to Claim 3, **characterized in that** the driving bevel gear (29) is arranged on the hook shaft (27) of the hook directly on the hook rear side in front of the pivot axis (B) or behind the pivot axis (B) and behind the hook carrier (25).

5. The sewing or embroidery machine according to Claim 4, **characterized in that** a bobbin ejection position is formed between the working position (X) and the bobbin changing position (Y).

6. The sewing or embroidery machine according to any one of Claims 3 to 5, **characterized in that** for pivoting the hook carrier (25), a lever (47) is arranged which connects the hook carrier (25) to the flap (13), or an electric motor (53) is provided in driving connection with the hook carrier (25) or the main shaft (23).

7. The sewing or embroidery machine according to any one of Claims 3 to 6, **characterized in that** the rotational direction of the drive motor (M) of the sewing machine (1) is reversible for pivoting the hook carrier (25).

## Revendications

1. Machine à coudre ou à broder avec un crochet (15), oscillant ou tournant sur un axe de rotation de crochet (A), qui peut être entraîné par un entraînement (M) de la machine à coudre (1) et qui peut pivoter sous l'aiguille (19) autour d'un axe de pivotement (B) à partir de la position de travail (X) vers au moins une position de changement de canette (Y) espacée de la position de travail (X) et facilement accessible à partir de l'extérieur, l'axe de rotation (A) du crochet (15) et l'axe de rotation d'une roue dentée (21) motrice se croisant en un point aussi bien dans la position de travail (X) que dans la position de changement de canette (Y), la roue dentée (21) motrice étant posée sur une extrémité d'un arbre principal (23) de la machine à coudre dans un bras inférieure (5), **caractérisée en ce que** l'axe de pivotement (B) coïncide avec l'axe de rotation (C) de l'arbre principal (23).

2. Machine à coudre ou à broder selon la revendication 1, **caractérisée en ce que** la liaison d'entraînement (29) de l'arbre de crochet (27) entre le crochet (15) et l'entraînement (M) demeure inchangée pendant le mouvement pivotant du crochet (15) à partir de la position de travail (X) vers la position de changement de canette (Y) au moins au nombre de un.

3. Machine à coudre ou à broder selon l'une des revendications 1 à 2, **caractérisée en ce que** le crochet (15) est supporté en rotation sur un support de crochet (25) et peut pivoter avec le support de crochet (25) sur l'axe de pivotement (B).

4. Machine à coudre ou à broder selon la revendication 3, **caractérisée en ce que** la roue conique d'entraînement (29) est disposée sur l'arbre de crochet (27) directement sur le dos de crochet devant l'axe de pivotement (B) ou derrière l'axe de pivotement (B) et derrière le support de crochet (25).

5. Machine à coudre ou à broder selon la revendication 4, **caractérisée en ce qu'**une position d'éjection de canette est constituée entre la position de travail (X) et la position de changement de canette (Y).

6. Machine à coudre ou à broder selon l'une des revendications 3 à 5, **caractérisée en ce que**, pour le pivotement du support de crochet (25), il est disposé un levier (47) raccordant le support de crochet (25) au volet (13) ou un moteur électrique (53) qui est en liaison d'entraînement avec le support de crochet (25) ou l'arbre principal (23).

7. Machine à coudre ou à broder selon l'une des revendications 3 à 6, **caractérisée en ce que**, pour le pivotement du support de crochet (25), le sens de rotation du moteur d'entraînement (M) de la machine à coudre (1) peut être inversé.
